# EUROPÄISCHE PATENTSCHRIFT

(11) **EP 0 126 410 B1**
(45) Veröffentlichungstag und Bekanntmachung des Hinweises auf die Patenterteilung: **12.10.1988**
(21) Anmeldenummer: 84105506.4
(22) Anmeldetag: 15.05.1984
(51) Int. Cl.: E04B 1/58

(54) **Riegel-Stielverbindung durch ein zweiteiliges Verbindungselement**
Cross-member to support a connection by a two-piece connecting element
Assemblage traverse-montant à l'aide d'un élément d'assemblage en deux pièces

(30) Priorität: 21.05.1983 DE 3318655
(43) Veröffentlichungstag der Anmeldung: 28.11.1984
(73) Patentinhaber: Röder, Edwin, D-6470 Büdingen 7 (DE)
(72) Erfinder: Röder, Edwin, D-6470 Büdingen 7 (DE)
(74) Vertreter: Munderich, Paul

(56) Entgegenhaltungen:
- AT-B- 179 640
- DE-A- 2 314 866
- DE-A- 2 928 751
- DE-C- 2 719 490
- DE-U- 8 000 952

## Beschreibung

Die Erfindung betrifft eine Riegel- Stielverbindung durch ein zweiteiliges Verbindungselement bei einer Gerüstkonstruktion aus zumindest für die Riegel mit Kedernuten ausgerüsteten Hohlprofilen, mit einer in Riegelrichtung verlaufenden Schubverbindung, wie sie insbesondere bei Erstellung von Leichtmetalltraggerüsten für die jeweilige Traufecke bei Zelthallen gegeben ist.

Durch die DE-PS 2 719 490 wurde ein Dachbinder bekannt, der im Verbindungsbereich mit lotrechten Stielen durch ein im Strangpreßverfahren hergestelltes Einschubprofil verstärkt ist, das sich auf der unteren Wandung abstützt und an die seitlichen Wandungen herangeführt und an diesen abgestützt oder befestigt ist.

Die dieser Dachbinderausbildung zugrunde liegende Aufgabe ist es, den erwähnten Verbindungsbereich so auszugestalten, daß auf eine einfache Weise die erforderliche Formfestigkeit in diesem Bereich erreicht wird, ohne daß die Funktionsfähigkeit des Dachbinders hierdurch beeinträchtigt wird. Im Rahmen der Weiterbildung der vorgeschlagenen Lösung ist vorgesehen, das Einschubprofil mit der unteren Wandung bei gleichzeitiger Befestigung eines nicht positionierten, außerhalb des Binder- bzw. Riegelprofiles liegenden Formteiles zu verschrauben.

Über dieses Formteil gibt die DE-OS 2 918 751 derselben Anmelderin nähere Auskunft. Es handelt sich um das Formteil 5, in dem quer, d.h. senkrecht zum Riegelverlauf, Führungsschlitten für die Aufnahme von Führungsschienen, die durch das dem Stiel zugeordnete Formteil 4 getragen werden, vorgesehen sind.

Aus Figur 2 der Zeichnung ist sowohl ein Einschubprofil als auch die Verschraubung des Formteiles mit dem Riegelprofil, wenn auch ohne Positionierung, eindeutig zu entnehmen.

Unabhängig davon zeigt das Prospekt "Höcker Spezial-Aluminium-Schubverbindungen", die beiden ineinandergreifenden Formteile sowie die Befestigung eines im Profilinnern angeordneten Teiles durch Nietverbindungen innerhalb des auf dem Prospekt dargestellten Kreises.

Desweiteren wird durch das GM 8 000 952 eine in Riegelrichtung verlaufende Schubverbindung zwischen Stiel und Riegel ausgewiesen. Im Rahmen dieser Gebrauchsmusterschrift wurden die Nachteile der quer zur Riegelrichtung vorgesehenen Schubverbindungen kritisch gewürdigt, wobei insbesondere auf die statischen Schwächen solcher Verbände hingewiesen wurde, da die Länge der Verbindungen letztlich durch die Schmalseiten des Riegelprofils bestimmt wird, und darüberhinaus auf die Gefahr der beispielsweise transportbedingten Verletzung von den hier vorgesehenen, zwei parallel in geringem Abstand voneinander angeordneten Verbindungselementen, wobei bereits geringe Beschädigungen die Funktionsfähigkeit dieser Verbindungen durch damit verbundenes Verkanten aufheben können.

Nachteilig bei all diesen Ausbildungen ist die Tatsache, daß die beschriebenen Verbindungen für die Fixierung der Führungsschlitten eine Mehrzahl von Teilen benötigen und zwar
a) ein im Riegelprofil anzuordnendes Einsteckprofil;
b) die mit dem Riegelprofil und dem verstärkenden Einsteckprofil zu verbindende Scßlittenführung(en) ;
c) die Mehrfachverschraubung oder -verbindung der Teile a) und b) über den Profilboden des Riegelprofiles und die damit verbundene Gefahr von die Funktion der Schubverbindung beeinträchtigenden Ausrichtungsfehlern.

Für die eingangs genannte Ausführung mit einer in Riegelrichtung verlaufenden Schubverbindung (GM 8 000 952) muß als erschwerendes Moment die vorgesehene mehrteilige Ausbildung der dem Stiel zugeordneten Unterkonstruktion für die Befestigung der Verbindungsschiene betrachtet werden. Diese Ausbildung ermöglicht zwar eine relativ einfache Anpassung an verschiedene Dachneigungen, sie ist aber vom Grundsatz her in ihrer Konstruktion als aufwendig zu betrachten.

Diese Sachlage berücksichtigend ist es Aufgabe dieser Erfindung, eine Riegel- Stielverbindung nach der eingangs beschriebenen Art zu nennen, die die Zahl der zu verbindenden Teile reduziert und damit die bleibende Ausrichtung dieser Teile zueinander bei weitgehend verletzungsfreier Profilgestaltung vereinfacht.

Die erfindungsgemäße Lösung dieser Aufgabe sieht vor, daß der Riegel mindestens über die Länge des Riegeleinsteckprofiles zwischen den unteren Kedernuten geöffnet ist, wobei zwischen den in den Riegel greifenden und dessen Wandungen anliegenden Wänden des Einsteckprofiles und dem Bereich eines Führungsschlittens je eine Formnut zur Aufnahme des zum Profilinneren gerichteten Bereiches der beidseitigen Kedernuten im Einsteckprofil vorgesehen ist,

daß der aus dem Riegel tretende und den Formnuten anschließende Teilquerschnitt des Riegeleinsteckprofiles, oder aber das bis auf eine flanschartige, außerhalb des Riegels liegende Führungsbegrenzung der Formnut durch den Riegel aufgenommene Riegeleinsteckprofil, eine etwa T-förmige Ausnehmung als Führungsschlitten aufweist, wobei diese Ausnehmung mit der Formgebung der Führungsschiene des Stieleinsteckprofiles korrespondiert,

daß das Stieleinsteckprofil über eine entsprechend der Riegellage geneigte Tragplatte in in Stielrichtung weisende Gabelflansche überführt und eine zusammenhängende Einheit bildet, und

daß sowohl das Riegeleinsteckprofil als auch das Stieleinsteckprofil dem Riegel bzw. dem Stiel kraft- und/oder formschlüssig verbunden ist.

Durch die Öffnung des Riegelbodens zwischen den Kedernuten entsteht ein Einschubspalt für das mit Formnuten ausgerüstete Riegeleinsteckprofil, wobei dieses Profil durch den Eingriff der Formnuten über den zum Profilinneren gerichteten Bereich der Kedernut durch das Riegelprofil in Richtung der Senkrechten formschlüssig getragen wird.

Damit entfällt die Notwendigkeit der gemeinsamen Verschraubung des Riegelprofiles, des Einsteckprofiles und des Führungsschlittens.

Der Führungsschlitten selbst ist im Einsteckprofil integriert, so daß auch dieser als selbständiges Teil entfällt.

Die den Riegelwandungen anliegenden Wandflansche des Einsteckprofiles werden in üblicher Weise, z. B. durch Nieten, miteinander verbunden.

Fallweise kann es vorteilhaft sein, die den Führungsschlitten bildende T-förmige Ausnehmung im Einsteckprofil im wesentlichen innerhalb des Riegelprofiles liegend anzuordnen.

Damit wird das Volumen der aus dem Riegel heraustretenden Teile auf ein Minimum reduziert, so daß die Sperrigkeit bei der Verladung vormontierter Riegel gemindert und die Schlittenführung gegen Verletzungen weitgehend geschützt wird.

Darüberhinaus wird bei dieser Ausbildung die Gefahr einer Beanspruchung der Führungen in der Schubverbindung bei um die längsgerichtete Schwerachse der ineinander geführten Profile wirkenden Lastangriffen reduziert.

Durch die vorgesehene Ausbildung eines Stieleinsteckprofiles als zusammenhängende Einheit wird die Zahl der erforderlichen Einzelteile weiter verringert. Dies trifft insbesondere dann zu, wenn das Stieleinsteckprofil eine integrierte, im Strangpreßverfahren hergestellte Einheit ist.

In diesem Fall ist das Profil entsprechend der Neigung, im Ergänzungswinkel zur Senkrechten, in Abschnitte entsprechend der Eingriffsbreite in den Stiel zu schneiden,

wobei diese Ausführung lediglich ein vorzugsweise zu bezeichnendes Vorgehen anspricht.

Für das Riegeleinsteckprofil ist vorgesehen, daß dieses ein im Strangpreßverfahren hergestelltes Teil ist.

Beide Profile, das Stieleinsteckprofil und das Riegeleinsteckprofil sind in aller Regel aus Aluminium hergestellt.

Zu den bereits erwähnten Formnuten ist festzuhalten, daß diese sich zumindest in ihrem oberen bereich dem peripheren Verlauf der Außenbegrenzungen der Kedernutenanschließen.

Um der Kedernut einen besonderen Schutz gegen Stoßverletzungen oder dergleichen zu verleihen ist vorgesehen, daß die Seitenbegrenzungen des aus dem Riegel ragenden Teiles des Riegeleinsteckprofiles die unteren Lippen der Kedernuten, über ihre gesamte breite greifend, abstützen.

Zur weiteren Ausbildung des Riegels ist festzuhalten, daß das in den Riegel eingeführte Teil des Riegeleinsteckprofiles eine entweder in Wandflansche einmündende Gabelform aufweist, ober aber als Kastenprofil mit zu den Riegelwandungen parallelen Seitenwänden ausgebildet ist.

Zusammenfassend ist festzuhalten, daß das als Schubverbindung ausgebildete zweiteilige Verbindungselement in vollem Umfang den Forderungen der Aufgabenstellung gerecht wird.

Die erfindungsgemäße Riegelstielverbindung wird durch die beigefügte Darstellung einer beispielsweisen Ausbildung näher erläutert.

Figur 1 zeigt die aus zwei winklig zusammenführenden, einen Dachfirst bildenden Riegel, deren freie, d.h. aus der Gerüstkonstruktion weisende Enden jeweils mit einem senkrechten Stiel verbunden sind, wobei der rechte Pfeiler im Verbindungsbereich mit dem Riegel mit einer Zusätzlichen, nicht positionierten Eckversteifung versehen ist.

Figur 2 zeigt einen senkrecht zur Riegellage geführten, jedoch in die Horizontale verschwenkten Schnitt durch den Riegel mit einem mit Wandflanschen ausgebildeten Einsteckprofil.

Figur 3 zeigt einen senkrecht zur Riegellage geführten, jedoch in die Horizontale verschwenkten Schnitt mit einem partiell als Kastenträger ausgebildeten Einsteckprofil.

Figur 4 zeigt einen Schnitt durch den Stiel, und zwar senkrecht zu der in die Horizontale verschwenkten Führungsschiene des Stieleinsteckprofiles.

Figur 5 entspricht Figur 2 und 3 mit einem im wesentlichen innerhalb des Riegels im Einsteckprofil angeordneten Führungsschlitten.

Figur 6 zeigt das mit der Ausführung nach Figur 5 korrespondierende Stieleinsteckprofil.

Die Gerüstkonstruktion 1 wird aus den Stielen 2 und den Riegeln 3 gebildet, wobei die Verbindung zwischen je einem Stiel 2 und je einem Riegel 3 durch Einschub des Stieleinsteckprofiles 4 in das Riegeleinsteckprofil 5 erfolgt.

Der Riegel 3 wird durch ein mit Kedernuten 3.1 ausgerüstetes Hohlprofil gebildet, wobei im Falle dieses Beispieles auch für den Stiel 2 ein gleich dimensioniertes und gleich ausgebildetes Hohlprofil, im Interesse einer Vereinheitlichung der Materialvorhaltung, vorgeschlagen wird.

Das Stieleinsteckprofil 4 wird nach oben durch eine T-förmige, einer Tragebene angeformten Führungsschiene 4.1 abgegrenzt, wobei die Tragebene den Steg eines in den Stiel 2 einführbaren Gabelflansches 4.2 trägt.

Das Stieleinsteckprofil 4 ist eine integrierte Einheit, deren zum Riegel gerichtete Begrenzung entsprechend der vorbestimmten Dachneigung in einem Winkel zur senkrechten Stielführung in ihrer Lage ausgerichtet ist. Die Verbindung des Stieleinsteckprofiles 4 mit dem Stiel 2 erfolgt im Falle dieses Beispieles durch Nietverbindungen 4.3.

Das Riegeleinsteckprofil 5 ist beidseitig mit je einer Formnut 5.4 versehen, die nach Entfernung des Bodens aus dem Riegel 3 - die zumindest über die Länge des Riegeleinsteckprofiles 5 zu erfolgen hat - über den zum Profilinneren gerichteten Bereich der beidseitig ausgebildeten Kedernuten 3.1 schiebbar ist. Nach dem Einschub sind Riegel 3 und Riegeleinsteckprofil 5 senkrecht zu diesem formschlüssig verbunden.

Nach Figur 2 ist das Riegeleinsteckprofil 5 mit nach außen gerichteten Wandflanschen 5.2 versehen, die ihrerseits wieder durch Nietverbindungen 5.3 mit den inneren Seitenwandungen des Riegels 3 verbunden sind.

Nach Figur 3 bildet das Riegeleinsteckprofil 5 partiell einen Kastenträger 5.6, der ebenfalls durch Nietverbindungen 5.3 mit den seitlichen Wandungen des Riegels 3 verbunden ist.

Die Anzahl und die Stärke der Nieten bzw. die Zahl der Nietreihen ist je nach den Belastungsverhältnissen verschieden,

d.h. die diesbezüglichen Darstellungen der Beispiele geben in dieser Hinsicht keinerlei Hinweis.

Die Abmessungen und Formgebung der T-förmigen Führungsschiene 4.1 und die den Führungsschlitten bildende Ausnehmung 5.1 korrespondieren.

Bei den Ausführungen nach Figur 2 und 3 ist die Einbringung einer Entlastungsausnehmung 5.5 vorgesehen. Desweiteren ist es bei den beiden Ausbildungen möglich, anstelle der senkrechten Seitenbegrenzung 5.8 eine keilförmige Verbreiterung nach 5.7 vorzusehen, wobei diese Verbreiterung so dimensioniert ist, daß sie die untere Lippe der Kedernut 3.1 in ihrer vollen Breite abstützt und damit diesen Bereich der Kedernut 3.1, insbesondere gegen Stoß, schützt.

Bei einer Ausbildung nach Figur 5 wird die den Führungsschlitten bildende Ausnehmung 5.1 im wesentlichen innerhalb des im Riegel 3 liegenden Teiles des Einsteckprofiles 5 angeordnet. Das Einsteckprofil 5 endet mit einer flanschartigen Begrenzung der Formnuten 5.4.

Die Schlittenführung ist bei dieser Ausbildung weitgehend gegen Verletzungen gesichert, wobei, wie erwähnt, gleichfalls statische Vorteile gegeben sind.

## Patentansprüche

1. Riegel-Stielverbindung durch ein zweiteiliges Verbindungselement bei einer Gerüstkonstruktion aus zumindest für die Riegel mit Kedernuten ausgerüsteten Hohlprofilen, mit einer in Riegelrichtung verlaufenden Schubverbindung, wie sie insbesondere bei Erstellung von Leichtmetalltraggerüsten für die jeweilige Traufecke bei Zelthallen gegeben ist, dadurch gekennzeichnet,
daß der Riegel (3) mindestens über die Länge des Riegeleinsteckprofiles (5) zwischen den unteren Kedernuten (3.1) geöffnet ist, wobei zwischen den in den Riegel (3) greifenden und dessen Wandungen anliegenden Wänden (5.2, 5.6) des Einsteckprofiles (5) und dem Bereich eines Führungsschlittens (5.1) je eine Formnut (5.4) zur Aufnahme des zum Profilinneren gerichteten Bereiches der beidseitigen Kedernuten (3.1) im Einsteckprofil (5) vorgesehen ist,
daß der aus dem Riegel (3) tretende und den Formnuten (5.4) anschließende Teilquerschnitt des Riegeleinsteckprofiles (5), oder aber das bis auf eine flanschartige, außerhalb des Riegels (3) liegende Führungsbegrenzung der Formnut (5.4) durch den Riegel (3) aufgenommene Riegeleinsteckprofil (5), eine etwa T-förmige Ausnehmung (5.1) als Führungsschlitten aufweist, wobei diese Ausnehmung mit der Formgebung der Führungsschiene (4.1) des Stieleinsteckprofiles (4) korrespondiert,
daß das Stieleinsteckprofil (4) über eine entsprechend der Riegellage geneigte Tragplatte in in Stielrichtung weisende Gabelflansche (4.2) überführt und eine zusammenhängende Einheit bildet und
daß sowohl das Riegeleinsteckprofil (5) als auch das Stieleinsteckprofil (4) dem Riegel (3) bzw. dem Stiel (2) kraft- und/oder formschlüssig verbunden ist.

2. Riegel-Stielverbindung nach Anspruch 1, dadurch gekennzeichnet,
daß das Stieleinsteckprofil (4) eine integrierte, im Strangpreßverfahren hergestellte Einheit ist.

3. Riegel-Stielverbindung nach Anspruch 1, dadurch gekennzeichnet,
daß das Riegeleinsteckprofil (5) ein im Strangpreßverfahren hergestelltes Teil ist.

4. Riegel-Stielverbindung nach Anspruch 1 und 3, dadurch gekennzeichnet,
daß sich die Formputen (5.4), zumindest in ihrem oberen Bereich, dem peripheren Verlauf der Außenbegrenzungen der Kedernuten (3.1) anschließen.

5. Riegel-Stielverbindung nach Anspruch 1 und 3, dadurch gekennzeichnet,
daß die Seitenbegrenzungen (5.7) des aus dem Riegel (3) ragenden Teiles des Riegeleinsteckprofiles (5) die unteren Lippen der Kedernuten (3.1), über ihre gesamte Breite greifend, abstützen.

6. Riegel-Stielverbindung nach Anspruch 1, 3 bis 5, dadurch gekennzeichnet,
daß das in den Riegel (3) eingeführte Teil des Riegeleinsteckprofiles (5) eine entweder in Wandflansche (5.2) einmündende Gabelform aufweist, oder aber als Kastenprofil mit zu den Riegelwandungen parallelen Seitenwänden (5.6) ausgebildet ist.

## Claims

1. Cross-member connection. by a two-piece connecting element in a scaffold structure of hollow profiles provided at least for the cross with flanged grooves, having a thrust connection extending in the direction of the cross, as occurring especially in the construction of light- metal supporting framework for the eave corners of tent halls, characterized in that
the cross (3) is open at least over the length of the cross insertion profile (5) between the lower flanged grooves (3.1), one formed groove (5.4) each being provided in the insertion profile (5) between the walls (5.2, 5.6) of the insertion profile (5) engaging and resting against the cross (3) and the area of a slide (5.1) to receive the portions of the flanged grooves (3.1) provided on both sides showing towards the profile inside,
that the partial section of the cross insertion profile (5) protruding from the cross (3) and adjacent the formed grooves (5.4), or the cross insertion profile (5) received into the cross (3) except for a flange-like guide limit of the formed groove (5.4) arranged outside of the cross (3), has an about T-shaped recess (5.1) as a slide, this recess corresponding with the configuration of the guide bar (4.1) of the member insertion profile (4),
that the member insertion profile (4) leads via a supporting plate inclined according to the cross position into fork flanges (4.2) showing towards the member (2) and forms a coherent unit,
and that the cross insertion profile (5) as well as the member insertion profile (4) are non- positively and/or positively connected to the cross (3) and the member (2), respectively.

2. Cross-member-connection according to claim 1, characterized in that the member insertion profile (4) is an extruded integrated unit.

3. Cross-member connection according to claim 1, characterized in that the cross insertion profile (5) is an extruded element.

4. Cross-member connection according to claim 1, characterized in that the formed grooves (5.4) at least in their upper sections are adjacent the peripheral extension of the outer limits of the flanged grooves (3.1).

5. Cross-member connection according to claim 1, characterized in that the lateral borders (5.7) of the cross insertion profile portions protruding from the cross (3) support the lower lips of the flanged grooves (3.1), engaging them over their entire width.

6. Cross-member connection according to claim 1, characterized in that the portion of the cross insertion profile (5) inserted into the cross (3) is of fork shape opening into wall flanges (5.2), or is formed as a box profile having lateral walls (5.6) in parallel to the cross walls.

## Revendications

1. Assemblage traverse-montant à l'aide d'un élément d'assemblage en deux pièces dans une construction de charpente qui est composée de profilés creux équipés, du moins pour les traverses, de rainures en bourrelets, et qui comprend une liaison par enfichage s'étendant dans la direction de la traverse, comme cela est en particulier le cas pour l'édification de charpentes porteuses en métal léger pour chaque coin d'égouttage de l'eau de pluie des chapiteaux, caractérisé par le fait
que la traverse (3) est ouverte entre les rainures en bourrelets inférieures (3.1), du moins sur la longueur du profilé d'enfichage de traverse (5), et qu'entre les parois (5.2, 5.6) du profilé d'enfichage (5) qui sont en prise dans la traverse (3) et reposent contre ses parois, et la région d'un coulisseau de guidage (5.1), il est prévu à chaque fois dans le profilé d'enfichage (5) une rainure profilée (5.4) pour recevoir des deux côtés la zone des rainures en bourrelets (3.1) qui est dirigée vers l'intérieur du profilé,
que la section transversale partielle du profilé d'enfichage de traverse (5) qui sort de la traverse (3) et se raccorde aux rainures profilées (5.4), ou encore le profilé d'enfichage de traverse (5) reçu par la traverse (3) jusqu'à une délimitation de guidage de la rainure profilée (5.4) qui est en forme de flanc et qui est située à l'extérieur de la traverse (3), présente comme coulisseau de guidage un évidement (5.1) sensiblement en forme de T, cet évidement correspondant à la forme donnée au rail de guidage (4.1) du profilé d'enfichage de montant (4),
que le profilé d'enfichage de montant (4) se prolonge par un flanc en forme de fourche (4.2) dirigé dans la direction de la traverse par l'intermédiaire d'une plaque porteuse inclinée en fonction de la position de la traverse, et constitue une unité cohérente, et
qu'aussi bien le profilé d'enfichage de traverse (5) que le profilé d'enfichage de montant (4) sont reliés positivement à la traverse (3) et, respectivement au montant (2) quant aux forces et/ou aux formes.

2. Assemblage traverse-montant selon la revendication 1, caractérisé par le fait que le profilé d'enfichage de montant (4) est une unité intégrée fabriquée par extrusion.

3. Assemblage traverse-montant selon la revendication 1, caractérisé par le fait que le profilé d'enfichage de traverse (5) est une pièce fabriquée par extrusion.

4. Assemblage traverse-montant selon les revendications 1 et 3, caractérisé par le fait que les rainures profilées (5.4), du moins dans leur zone supérieure, se raccordent à la surface périphérique des délimitations extérieures des rainures en bourrelets (3.1).

5. Assemblage traverse-montant selon les revendications 1 et 3, caractérisé par le fait que les délimitations latérales (5.7) de la partie du profilé d'enfichage de traverse (5) qui fait saillie hors de la traverse (3) supportent les lèvres inférieures des rainures en bourrelets (3.1) en étant en prise sur toute leur largeur.

6. Assemblage traverse-montant selon les revendications 1 et 3 à 5, caractérisé par le fait que la partie du profilé d'enfichage de traverse (5) qui est introduite dans la traverse (3), ou bien présente une forme en fourche débouchant dans des flancs de paroi (5.2), ou encore est conformée en profilé en caisson avec des parois latérales (5.6) parallèles aux parois de la traverse.
